# FASCICULE DE BREVET EUROPEEN

(11) **EP 0 371 922 B1**
(45) Date de publication et mention de la délivrance du brevet: **28.07.1993**
(21) Numéro de dépôt: 89810885.7
(22) Date de dépôt: 20.11.1989
(51) Int. Cl.: D05B 57/14

(54) **Machine à coudre**
Nähmaschine
Sewing machine

(30) Priorité: 29.11.1988 CH 4431/88
(43) Date de publication de la demande: 06.06.1990
(73) Titulaire: MEFINA S.A., CH-1701 Fribourg (CH)
(72) Inventeur: Jimenez, Antonio, CH-1217 Meyrin (CH)
(74) Mandataire: Steen, Dieter Markus

(56) Documents cités:
- DE-A- 3 023 145
- DE-A- 3 346 887
- GB-A- 1 006 150
- US-A- 4 182 250
- US-A- 4 437 421
- US-A- 4 638 751
- US-A- 4 704 975

## Description

On connaît déjà des machines à coudre comprenant une barre porte-aiguille et des moyens pour lui imprimer des mouvements longitudinaux de va-et-vient, des moyens de fixation d'une aiguille sur cette barre et d'alimentation en fil de celle-ci, un capteur de boucle pour saisir le fil supérieur amené par l'aiguille et le faire passer autour d'une canette dont le fil inférieur passe alors dans cette boucle pour former un point de couture, un mécanisme transporteur pour déplacer le tissu à coudre d'un point de couture effectué au point suivant à effectuer, des moyens étant prévus pour détendre le fil provenant de la canette, lors de chaque formation de point de couture.

Une telle machine est connue par le brevet US 4.182.250 et comprend, en tant que moyens pour détendre le fil, une bascule montée pivotante sur une pièce vissée sur le bâti de la machine à coudre. Cette bascule est actionnée par la griffe de transport en déplacement et effectue à chaque va-et-vient de la griffe de transport une traction sur le fil inférieur pour le détendre.

L'invention a pour objet une machine à coudre du genre précité, dans laquelle d'autres moyens sont prévus pour détendre le fil inférieur, moyens qui permettent d'atteindre une plus grande efficacité avec une construction plus simple. A cet effet, la machine est caractérisée en ce que lesdits moyens comprennent un organe d'actionnement monté élastiquement sur une pièce mobile du mécanisme transporteur et coopérant, lors des déplacements de la pièce mobile, par une première partie, avec une butée stationnaire, ledit organe d'actionnement étant susceptible d'entrer en contact par une seconde partie avec le fil inférieur provenant de la canette lors de chaque cycle du mécanisme transporteur pour exercer une traction sur le fil inférieur et donner du mou à ce fil.

L'invention permet d'obtenir des moyens pour détendre le fil d'une grande efficacité et d'une construction très simple, donc d'un prix de revient réduit.

Les dessins annexés représentent schématiquement et à titre d'exemple, une forme d'exécution et une variante de la machine faisant l'objet de l'invention.

La figure 1 est une coupe transversale du bras inférieur d'une machine à coudre, montrant une partie du mécanisme transporteur et du capteur de boucle selon cette forme d'exécution.

La figure 2 est une coupe partielle de la figure 1, dans laquelle la griffe du transporteur occupe une autre position, selon la ligne II-II de la fig. 3.

La figure 3 est une vue du dessus de la griffe du transporteur.

La figure 4 est une vue en bout de la griffe.

La figure 5 est une coupe sensiblement analogue à la figure 2 et illustre la variante d'exécution.

En référence à la figure 1, le bras inférieur 1 d'une machine à coudre est évidé et contient un capteur de boucle 2 faisant partie d'une cuvette 3 entraînée en rotation par un arbre moteur 4 portant une vis tangente 5 engrenant avec une roue dentée 6 solidaire de la cuvette 3.

La cuvette 3 contient une bobine de fil ou canette, non représentée, qui est portée dans une capsule 7, retenue par des moyens bien connus pour ne pas être entraînée en rotation par la cuvette 3.

Le fil 8 provenant de la canette passe sous un ressort de tension 9 pour alimenter la couture 10 des tissus 11.

La machine comprend de façon habituelle une barre porte-aiguille 12 munie d'une aiguille 13, dans le chas de laquelle passe le fil supérieur 14. La machine comprend aussi un pied de biche 15 pressé contre le tissu par une tige 16 soumise à l'action d'un ressort non représenté.

Les déplacements successifs du tissu pendant la couture sont provoqués par une griffe 17 faisant partie d'un mécanisme transporteur non représenté, car ces mécanismes sont connus depuis fort longtemps dans le domaine.

Cette griffe 17 de transport est située sous une plaque-aiguille 18, qui, comme le montre la figure 3, présente des fentes 19, dont une seule est visible au dessin, pour le passage des deux parties dentées 20 de la griffe 17.

Cette griffe 17 est munie d'un organe destiné à détendre le fil de la canette, lors de chaque cycle du mécanisme transporteur. Cet organe est constitué par un fil d'acier élastique 21 en forme générale de U, dont l'extrémité arrière des branches est recourbée en 22 pour être arrimées dans une partie de la griffe 17.

Chacune des branches du U passe dans un perçage d'un patin 23, coulissant dans une branche verticale de la griffe 17. Lors du déplacement de la griffe vers le haut, afin de prendre prise contre les tissus à coudre, chaque patin 23 vient buter sous la plaque-aiguille 18, comme représenté à la figure 1, ce qui déforme vers le bas le fil d'acier 21, qui exerce ainsi une tension sur le fil 8.

Lorsque le mécanisme transporteur déplace la griffe 17 vers le bas, le fil d'acier 21 doit revenir dans sa position initiale et prend la position illustrée dans la figure 2, dans laquelle il n'exerce plus de tension sur le fil inférieur 8.

Le fil est alors détendu, comme le montre la figure 2, ce qui facilite l'entraînement du fil inférieur à l'intérieur des matériaux à coudre, sous l'effet de la traction exercée par le fil supérieur 14 , ceci quelle que soit la vitesse de couture. Il y a lieu de remarquer, que la longueur du fil qui est détendue à chaque cycle, est fonction de la distance horizontale parcourue par la griffe pendant que le fil d'acier 21 agit sur le fil 8. On obtient ainsi un mou qui augmente sensiblement en fonction de la longueur de point choisie.

Comme le montrent les figures 3 et 4, la branche transversale 24 du fil d'acier 21 présente une forme coudée qui est destinée à faire varier l'ampleur du mou en fonction de la position latérale du fil 8 dans le cas où la machine est prévue pour effectuer des points zig-zag.

Il est clair que la forme coudée du fil d'acier doit être adaptée en fonction de la géométrie générale de la machine, notamment de la position de départ du fil inférieur 8 lorsqu'il quitte le ressort 9 par rapport à la position de ce fil dans la couture 10.

Dans la variante illustrée à la figure 5, la plaque-aiguille 18 est remplacée par une plaque-aiguille 25 présentant une surface inférieure inclinée formant une rampe. De cette façon la déflexion du fil 21 dépend de la position longitudinale de la griffe 17 du transporteur et donc par conséquent, de la longueur de points sélectionnée pour la couture.

De cette manière il est possible de donner encore davantage de mou au fil inférieur 8, lors d'une couture à grande longueur de point que dans le cas d'une couture à points courts.

Il est évident qu'un effet analogue pourrait être obtenu en faisant coopérer le fil d'acier, ou organe analogue tel qu'un levier par exemple, avec une butée réglable dont la position serait déterminée par un mécanisme de commande individuel ou associé au dispositif habituel de commande de la longueur du pas d'avance du transporteur.

Selon une variante d'exécution intéressante, on pourrait obtenir une position oblique de la branche centrale du fil d'acier par rapport au plan horizontal, pour tenir compte des déplacements latéraux de l'aiguille lors d'une couture en zig-zag en prévoyant une différence entre les deux patins, par exemple une différence de distance entre le sommet du patin et le perçage dans lequel le fil 21 passe. Un effet analogue pourrait être obtenu en prévoyant une plaque-aiguille présentant des niveaux d'appui différents pour les deux patins. Ces deux derniers pourraient d'ailleurs être remplacés par une cheville transversale reliant les deux branches parallèles du U.

## Revendications

1. Machine à coudre comprenant une barre porte-aiguille (12) et des moyens pour lui imprimer des mouvements longitudinaux de va-et-vient, des moyens de fixation d'une aiguille (13) sur cette barre (12) et d'alimentation en fil de celle-ci, un capteur de boucle (2) pour saisir le fil supérieur (14) amené par l'aiguille (13) et le faire passer autour d'une canette dont le fil inférieur (8) passe alors dans cette boucle pour former un point de couture, un mécanisme transporteur (17) pour déplacer le tissu à coudre (11) d'un point de couture effectué au point suivant à effectuer, des moyens (21-23) étant prévus pour détendre le fil inférieur (8) avant la formation de chaque point de couture, **caractérisée** en ce que lesdits moyens comprennent un organe d'actionnement (21) monté élastiquement sur une pièce mobile (17) du mécanisme transporteur et coopérant, lors des déplacements de la pièce mobile (17), par une première partie (23), avec une butée stationnaire (18, 25), ledit organe d'actionnement (21) étant susceptible d'entrer en contact par une seconde partie (24) avec le fil inférieur (8) provenant de la canette lors de chaque cycle du mécanisme transporteur (17) pour exercer une traction sur le fil inférieur (8) et donner du mou à ce fil.

2. Machine selon la revendication 1, **caractérisée** en ce que l'organe transporteur comprend une griffe de transport (17), et en ce que l'organe d'actionnement (21) est monté sur cette griffe (17) et coopère avec la butée stationnaire (18, 25) lors des déplacements de la griffe vers le haut pour exercer une traction sur le fil inférieur (8) et donne du mou à ce fil inférieur lorsque la griffe est en position basse.

3. Machine selon la revendication 2, **caractérisée** en ce que ledit organe est constitué par un fil d'acier (21) élastique déformable par l'action de la butée (18, 25).

4. Machine selon la revendication 3, **caractérisée** en ce que le fil d'acier (21) est associé à au moins un patin (23) disposé pour coopérer avec la butée (18, 25).

5. Machine selon la revendication 3 ou 4, **caractérisée** en ce que la butée est formée par une rampe (25) s'étendant dans le sens du mouvement du mécanisme transporteur (17), de façon à obtenir une déformation élastique du fil d'acier (21) qui soit fonction de la longueur du pas du mécanisme transporteur (17).

6. Machine selon l'une des revendications 1 à 5, présentant des moyens pour déplacer l'aiguille latéralement, notamment pour effectuer des coutures zig-zag, **caractérisée** en ce que ledit organe d'actionnement (21) présente une portion (24) s'étendant transversalement par rapport au chemin du fil inférieur (8) provenant de la canette, cette portion transversale (24) présentant une forme telle que la longueur du fil inférieur (8) qui est détendu est variable et dépend de la position latérale occupée par l'aiguille (13).

7. Machine selon l'une des revendications 4 ou 5, présentant des moyens pour déplacer l'aiguille latéralement notamment, pour effectuer des coutures zig-zag, **caractérisée** en ce que ledit organe d'actionnement (21) présente une portion (24) s'étendant transversalement par rapport au chemin du fil inférieur (8) provenant de la canette, des moyens étant prévus pour déformer cette portion transversalement à chaque cycle de la griffe de transport et pour donner à cette portion transversale une forme telle que la longueur du fil inférieur (8) qui est détendu est variable et dépend de la position latérale occupée par l'aiguille (13).

8. Machine selon l'une des revendications 2 à 6, **caractérisée** en ce que la butée stationnaire est constituée par la face inférieure de la plaque-aiguille (18) recouvrant le mécanisme transporteur (17).

9. Machine selon l'une des revendications 2 à 4 ou 6, **caractérisée** en ce que la position de la butée stationnaire est réglable.

10. Machine selon la revendication 9, **caractérisée** en ce qu'elle comprend un mécanisme de contrôle associé au dispositif de commande habituel de la longueur du pas d'avance du dispositif transporteur (17), ce mécanisme de contrôle commandant la position de la butée stationnaire réglable.

## Patentansprüche

1. Nähmaschine mit einer Nadelstange (12) und Mitteln, um dieser Längs-Hinundher-Bewegungen zu erteilen, mit Mitteln zur Befestigung einer Nadel (13) auf dieser Stange (12) und Mitteln, um dieser Faden zu zufördern, einem Schlaufenauffänger (2), um den von der Nadel (13) gebrachten Oberfaden (14) zu ergreifen und ihn um eine Spule zu führen, deren Unterfaden (8) nun durch diese Schlaufe verläuft, um einen Nähstich zu bilden, mit einem Transportmechanismus (17), um den zu verarbeitenden Stoff (11) von einem ausgeführten Nähstich zum nächsten auszuführenden Stich zu bewegen, wobei Mittel (21-23) vorgesehen sind, um den Unterfaden (8) vor der Ausführung jedes Nähstiches zu entspannen, dadurch gekennzeichnet, dass diese Mittel ein Betätigungsorgan (21) aufweisen, das elastisch auf ein bewegliches Teil (17) des Transportmechanismus montiert ist und das bei den Bewegungen des beweglichen Teils (17) mittels eines ersten Teilstückes (23) mit einem stationären Widerlager (18,25) zusammmenwirkt, wobei dieses Betätigungsorgan (21) bei jedem Zyklus des Transportmechanismus mittels eines zweiten Teilstückes (24) mit dem von der Spule kommenden Unterfaden (8) zusammentreffen kann, um einen Zug auf den Unterfaden (8) aus zu üben und diesem Faden Schlaffheit zu verleihen.

2. Nähmaschine nach Anspruch 1, dadurch gekennzeichnet, dass der Transportmechanismus einen Transportgreifer (17) aufweist, und dass das Betätigungsorgan (21) auf diesen Greifer (17) montiert ist und bei jeder Bewegung des Greifers nach oben mit dem stationären Widerlager (18,25) zusammenwirkt, um auf den Unterfaden (8) einen Zug aus zu üben und diesem Unterfaden Schlaffheit zu verleihen, wenn der Greifer sich in der unteren Lage befindet.

3. Nähmaschine nach Anspruch 2, dadurch gekennzeichnet, dass das benannte Organ aus einem elastischen Stahldraht (21) besteht, der durch die Wirkung des Widerlagers (18,25) verformt wird.

4. Nähmaschine nach Anspruch 3, dadurch gekennzeichnet, dass der Stahldraht (21) mit mindestens einem Gleitstück (23) verbunden ist, welches derart angeordnet ist, dass es mit dem Widerlager (18,25) zusammenzuwirkt.

5. Nähmaschine nach Anspruch 3 oder 4, dadurch gekennzeichnet, dass das Widerlager durch eine Rampe (25) gebildet wird, die sich längs der Bewegung des Transportmechanismus (17) derart erstreckt, dass eine elastische Verformung des Stahldrahtes (21) erhalten wird, die eine Funktion der Länge des Schrittes des Transportmechanismus (17) ist.

6. Nähmaschine nach einem der Ansprüche 1 bis 5, welche Mittel zur seitlichen Verschiebung der Nadel aufweist, insbesondere um Zick-Zack-Nähstiche auszuführen, dadurch gekennzeichnet, dass das benannte Betätigungsorgan (21) ein Teilstück (24) aufweist, das sich quer gegenüber dem Gang des von der Spule kommenden Unterfadens (8) erstreckt, wobei diese Querteilstück (24) eine derartige Form aufweist, dass die Länge des entspannten Unterfadens (8) veränderlich ist und von der von der Nadel (13) eingenommenen seitlichen Lage abhängt.

7. Nähmaschine nach einem der Ansprüche 4 oder 5, welche Mittel zur seitlichen Verschiebung der Nadel aufweist, insbesondere um Zick-Zack-Nähstiche auszuführen, dadurch gekennzeichnet, dass das benannte Betätigungsorgan (21) ein Teilstück (24) aufweist, das sich quer gegenüber dem Gang des von der Spule kommenden Unterfadens (8) erstreckt, wobei Mittel vorgesehen sind, um dieses Teilstück bei jedem Zyklus des Transportgreifers quer zu verformen und diesem Querstück eine derartige Form zu geben, dass die Länge des entspannten Unterfadens (8) veränderlich ist und von der von der Nadel (13) eingenommenen seitlichen Lage abhängt.

8. Nähmaschine nach einem der Ansprüche 2 bis 6, dadurch gekennzeichnet, dass das stationäre Widerlager von der Innenseite der den Transportmechanismus (17) überdeckenden-Nadelplatte (18) gebildet wird.

9. Nähmaschine nach einem der Ansprüche 2 bis 4 oder 6, dadurch gekennzeichnet, dass die Lage des stationären Widerlagers einstellbar ist.

10. Nähmaschine nach Anspruch 9, dadurch gekennzeichnet, dass sie einen Kontrollmechanismus aufweist, der mit der herkömmlichen Steuervorrichtung für die Länge des Schrittes des Transportmechanismus (17) verbunden ist, wobei dieser Kontrollmechanismus die Lage des einstellbaren stationären Widerlagers steuert.

## Claims

1. Sewing machine comprising a needle bar (12) and means for imparting reciprocating longitudinal movements thereto, means for securing a needle (13) on this bar (12) and supplying thread to this latter, a loop holder (2) for taking hold of the upper thread (14) introduced by the needle (13) and causing it to pass around a spool whose lower thread (8) thus passes through this loop so as to form a seam stitch, a transporter mechanism (17) for displacing the fabric (11) to be sewn from a completed seam stitch to a following point to be stitched, means being provided for slackening the lower thread (8) prior to the formation of each seam stitch, characterized in that said means comprise an actuating element (21) elastically mounted on a movable piece (17) of the transporter mechanism and cooperating, during the displacement of the movable piece (17) by a first part (23) with a stationary abutment (18,25), said actuating element (21) being adapted to enter into contact by a second part (24) with the lower thread (8) issuing from the spool during each cycle of the transporter mechanism (17) in order to exert a traction on the lower thread (8) and to give a slack to this thread.

2. Machine according to claim 1, characterized in that the transporter mechanism comprises a feed dog (17) and in that the actuating element (21) is mounted on said feed dog (17) and cooperates with the stationary abutment (18,25) at the time of the vertical up side displacements of the feed dog (17) in order to exert a traction on the Power thread (8) and gives a slack to this lower thread when the feed dog is in its Power position.

3. Machine according to claim 2, characterized in that the said element is constituted by an elastic steel wire (21) deformable by the action to the abutment.

4. Machine according to claim 3, characterized in that the steel wire (21) is associated with at least one support (23) so disposed as to cooperate with the abutment (18,25).

5. Machine according to claim 3 or 4, characterized in the that the abutment is formed by a ramp (25) extending in the direction of movement of the transporter mechanism (17), so as to obtain an elastic deformation of the steel wire (21) as a function of the length of the step of the transporter mechanism (17).

6. Machine according to one of claims 1 to 5, having means for displacing the needle laterally, especially for effecting zig-zag seams, characterized in that the said actuating element (21) has a portion (24) extending transversely with respect to the path of the Power thread (8) issuing from the spool, this transverse portion (24) being so shaped that the length of the lower thread (8) which is relaxed is variable and depends on the lateral position of the needle (13).

7. Machine according to one of claims 4 or 5, having means for displacing the needle laterally, especially for effecting zig-zag seams, characterized in that the said actuating element (21) has a portion (24) extending transversely with respect to the path of the lower thread (8) issuing from the spool, means being provided for deforming this portion transversely at each cycle of the feed dog, and for giving to that transverse portion such a shape that the length of the lower thread (8) which is relaxed, is variable and depends on the lateral position of the needle (13).

8. Machine according to one of claims 2 to 6, characterized in that the stationary abutment is constituted by the lower surface of the throat plate (18) covering the transporter mechanism (17),

9. Machine according to one of claims 2 to 4 or 6, characterized in that the position of the stationary abutment is adjustable.

10. Machine according to claim 9, characterized by an operating mechanism associated with the conventional control device for the length of the advancing step of the transporter device (17), this operating mechanism controlling the position of the stationary adjustable abutment.
